# EUROPÄISCHE PATENTSCHRIFT

(11) **EP 1 302 663 B1**
(45) Veröffentlichungstag und Bekanntmachung des Hinweises auf die Patenterteilung: **08.10.2008**
(21) Anmeldenummer: 02010499.8
(22) Anmeldetag: 08.05.2002
(51) Int. Cl.: F04B 49/10, F04B 23/02, F15B 11/042

(54) **Elektrohydraulisches Motorpumpenaggregat, Anbauelement und Druckbegrenzungsventil**
Electro-hydraulic motor pump unit and check valve unit
Groupe moto-pompe électro-hydraulique et clapet anti-retour

(30) Priorität: 15.10.2001 DE 20116921 U
(43) Veröffentlichungstag der Anmeldung: 16.04.2003
(73) Patentinhaber: HAWE Hydraulik GmbH & Co. KG, 81673 München (DE)
(72) Erfinder: Heusser, Martin, Dipl.-Ing., 81245 München (DE); Lörner, Gerhard, 85836 Eching (DE)
(74) Vertreter: Grünecker, Kinkeldey, Stockmair & Schwanhäusser Anwaltssozietät

(56) Entgegenhaltungen:
- DE-U- 20 007 554
- US-A- 4 197 705
- US-A- 4 362 084
- US-A- 5 454 223

## Beschreibung

Die Erfindung betrifft ein elektrohydraulisches Motorpumpenaggregat gemäß Oberbegriff des Anspruchs 1.

Elektrohydraulische Motorpumpenaggregate gemäß DE 200 07 554 U werden an Werkzeugmaschinen eingesetzt, um hydromechanische Spann- oder Werkzeug- bzw. Werkstückhaltevorrichtungen zu steuern. Ferner werden elektrohydraulische Motorpumpenaggregate als transportable Versorgungseinheiten für Schneid- oder Nietgeräte, Werkzeuge oder Schrauber benutzt. Das Motorpumpenaggregat ist mit einem Anbauelement ausgestattet, das den wenigstens einen Verbraucheranschluss aufweist, an der der jeweilige Verbraucher, beispielsweise über Hydraulikschläuche oder Verrohrungen, angeschlossen wird. Wegen der hohen Dichtigkeit der Ventilkomponenten und auch der Herstellungspräzision der anschließbaren Hydraulikverbraucher bleibt selbst nach Abschalten des Motorpumpenaggregats noch ein beträchtlicher Systemdruck über längere Zeit aufrecht. Insbesondere bei transportablen elektrohydraulischen Motorpumpenaggregaten mit Wechselmotoren und für Höchstdrücke bis zu 800 bar ist das Druckhaltevermögen ein unter bestimmen Umständen unerwünschter Nachteil der hohen Qualität der zusammenwirkenden hydraulischen Komponenten. Der aufrechtgehaltene Druck erschwert speziell einem Wechselstrommotor das Anlaufen nach einer Betriebsunterbrechung. Ferner sind Schlauch- oder Rohrkupplungen nur mit relativ viel Aufwand zu lösen, und lässt sich der angeschlossene Hydroverbraucher beispielsweise von Hand nicht zurückstellen, obwohl dies aus bestimmten Gründen gerade wünschenswert wäre. Ein hauptsächlicher Grund für dieses Langzeit-Druckhaltevermögen liegt in der weitgehenden Leckagefreiheit der einzelnen Ventilkomponenten in deren Schließstellungen, und insbesondere der vollständigen Leckagefreiheit der Druckbegrenzungsventile in Sitzventilbauweise. Andererseits ist diese Leckagefreiheit für Höchstdrücke bis zu ca. 800 bar ein Muss, um auch mit einem Wechselstrommotor und kleiner Fördermenge der Hochdruckpumpenstufe die notwendigen Arbeitsdrücke zuverlässig und rasch zu erreichen.

Bei einem aus US-A-4 197 705 bekannten, hydraulischen Steuersystem ist eine extern angetriebene Regelpumpe mit variabler Verdrängung vorgesehen, die als Schrägscheibenpumpe mit Axialkolben ausgebildet ist. In das Gehäuse der Regelpumpe ist ein fluidbetätigter Verdrängungssteuer-Mechanismus eingegliedert, der die Neigung der Schrägscheibe entsprechend der gewünschten Förderleistung einstellt. An die Regelpumpe sind direkt und parallel mehrere Wegeventile angeschlossen. Nur in der Neutralstellung aller Wegeventile ist die Druckseite der Regelpumpe über zentrale Kanäle der Wegeventile mit dem Rücklauf verbunden. Der Verdrängungssteuer-Mechanismus ist gegenüber dem Rücklauf abgesperrt. Dank der Durchlaufkanäle in den Wegeventilen herrscht kein Systemdruck mehr, wenn die Regelpumpe abgeregelt hat und alle Wegeventile in der Neutralstellung stehen.

Bei einer aus US-A-5 454 223 bekannten, hydraulischen Steuervorrichtung für zwei doppelseitig beaufschlagbare Hydraulikzylinder ist eine Regelpumpe vorgesehen, die förderseitig über eine Versorgungsleitung an ein Wegeventil mit zwei Sektionen angeschlossen ist. Im Wegeventil ist für einen lastabhängigen Vorsteuerdruck ein Begrenzungs-Sitzventil mit einem permanent zum Rücklauf offenen Beipass vorgesehen, um bei nicht betätigten Hydraulikzylindern den Vorsteuerdruck für ein den Druck in der Versorgungsleitung regelndes Ventil in einem Vorsteuerdruckkreis zum Rücklauf abzubauen, damit die Regelpumpe auf minimale Förderleistung abgeregelt wird. Die Regelpumpe wird ständig angetrieben, fördert jedoch bei minimaler Förderleistung nicht.

Der Erfindung liegt die Aufgabe zugrunde, ein hydraulisches Motorpumpenaggregat der eingangs genannten Art zu schaffen, bei dem das Langzeit-Druckhaltevermögen der hydraulischen Ventilkomponenten auf baulich einfache Weise beseitigt ist und bei dem Anlaufprobleme beispielsweise eines Wechselstrommotors vermeidbar sind.

Die gestellte Aufgabe wird mit den Merkmalen des Anspruchs 1 gelöst.

Die Druckentlastungsvorrichtung im Anbauelement baut selbständig den Druck ab, sobald der Elektromotor steht. Dies erleichtert dem Elektromotor das neuerliche Anlaufen erheblich. Insbesondere bei einem Wechselstrommotor ist diese Wirkung vorteilhaft, weil ein Wechselstrommotor ansonsten einen relativ hohen Anlaufstrom braucht, der gegebenenfalls die Sicherungen des normalen Netzes überlasten könnte. Wechselstrommotoren werden speziell bei transportablen Motorpumpenaggregaten benutzt, damit das Motorpumpenaggregat eben im mobilen Einsatz an das normale Netz angeschlossen werden kann. Jedoch auch bei anderen Elektromotoren kann das leichte Anlaufen wünschenswert sein. Ferner lassen sich nach der Druckentlastung Schlauch- oder Rohrkupplungen problemlos lösen, und lässt sich gegebenenfalls der Verbraucher von Hand zurückstellen, was beispielsweise bei einem unerwarteten Stromausfall vorteilhaft ist. Der permanent offene Beipass bedeutet nur einen vernachlässigbaren Verlust. Für diese Zusatzfunktion wird keine eigene Ventilkomponente benützt, sondern ein ohnedies notwendiges Druckbegrenzungsventil. Das Druckbegrenzungsventil erzeugt trotz der Sitzventilbauweise in der an sich leckagefreien Absperrstellung eine in ihrem Ausmaß vorbestimmte Leckage, die jedoch die Druckbegrenzungsfunktion nicht beeinträchtigt. Bei dem elektrohydraulischen Motorpumpenaggregat mit mindestens zwei Verbraucheranschlüssen sind die beiden Druckbegrenzungsventile auf unterschiedliche Ansprechdrücke eingestellt. Zweckmäßig wird der Beipass im Druckbegrenzungsventil mit dem niedrigeren Ansprechdruck angeordnet, damit zum Erreichen des höheren Arbeitsdrucks keine Verluste in Kauf zu nehmen sind. Bei einem Rückstell- oder Lösehub eines mit dem Motorpumpenaggregat gesteuerten Hydraulikverbrauchers spielt der Verlust durch den Beipass keine Rolle.

Ein Wechselstrommotor als Elektromotor bietet den Vorteil, an das normale Wechselstromnetz angeschlossen werden zu können. Die Zweikreispumpenstufe ermöglicht es, mit der Niederdruckpumpenstufe mit relativ großer Fördermenge zunächst ein niedrigeres Druckniveau zu erreichen, und dann mit der Hochdruckpumpenstufe mit geringer Fördermenge bis auf sehr hohe Arbeitsdrücke zu kommen, z.B. bis auf etwa 800.0,1 MPa (ca. 800 bar). Die Bewegungsrichtungen des Hydraulikverbrauchers werden mittels des Wegesteuerventils gesteuert, wobei jedes Druckbegrenzungsventil den maximalen Arbeitsdruck in einer Bewegungsrichtung überwacht. Um die Druckentlastungsfunktion zu erhalten, ist der Beipass in dem die weniger wichtige Funktion bzw. den niedrigeren Druck überwachenden Druckbegrenzungsventil angeordnet.

Baulich einfach wird der Beipass in einem Kegelsitzventil durch eine Abflachung im Kegelmantel des Ventilkegels gebildet. Die Abflachung formt in der Absperrstellung des Druckbegrenzungsventils mit dem Ventilsitz einen Durchgang bzw. eine Drossel einer vorbestimmten Größe, über den die Leckage abströmt. Zweckmäßig wird die Abflachung durch eine angeschliffene Fläche gebildet, deren Herstellung einfach ist.

Die Abflachung sollte zur Kegelerzeugenden parallel sein, so dass sie sich bei den Schleifhüben beim Schleifen des Kegelmantels durch Unterbrechen der Drehbewegung des Ventilkegels nur durch Zustellen des Schleifwerkzeuges präzise formen lässt.

Alternativ könnte bei einem Kegel- oder Kugelsitzventil der Beipass durch wenigstens eine Kerbe im Ventilsitz geformt sein.

Zweckmäßig ist der Beipass so bemessen, dass er eine Leckage von ca. 0,3 bis 0,4.60.10⁻³m³/s (ca. 0,3 bis 0,4 Liter pro Minute) bei 150.0,1 MPa (150 bar) erzeugt. Dadurch lässt sich eine zumindest weitestgehende Druckentlastung beispielsweise innerhalb von wenigen Sekunden, z. B. ca. 5 Sekunden, herbeiführen.

Anhand der Zeichnung werden Ausführungsformen des Erfindungsgegenstandes erläutert. Es zeigen:
- Fig. 1: eine schematische Seitenansicht eines elektrohydraulischen Motorpumpenaggregats,
- Fig. 2: das elektrohydraulische Motorpumpenaggregat symbolisiert durch ein Blockschaltbild, das auch einen Hydraulikverbraucher zeigt,
- Fig. 3: einen Längsschnitt eines Anbauelements des Motorpumpenaggregats,
- Fig. 4: ein Detail aus Fig. 3, teilweise im Schnitt,
- Fig. 5: ein Detail zu Fig. 4, und
- Fig. 6: einen Längsschnitt einer anderen Ausführungsform eines Anbauelements.

Alternativ könnte bei einem Kegel- oder Kugelsitzventil der Beipass durch wenigstens eine Kerbe im Ventilsitz geformt sein.

Zweckmäßig ist der Beipass so bemessen, dass er eine Leckage von ca. 0,3 bis 0,4 Liter pro Minute bei 150 bar erzeugt. Dadurch lässt sich eine zumindest weitestgehende Druckentlastung beispielsweise innerhalb von wenigen Sekunden, z.B. ca. 5 Sekunden, herbeiführen.

Günstig ist es, den Ventilkegel mit einem Dämpfungskolben auszubilden, um ein nervöses Ansprechverhalten des Druckbegrenzungsventils zu vermeiden.

Die Dämpfungswirkung wird verstärkt, wenn der Hohlraum des Dämpfungskolbens über wenigstens einen Kanal nach außen offen ist und ein Rückschlagventil enthält.

Anhand der Zeichnung werden Ausführungsformen des Erfindungsgegenstandes erläutert. Es zeigen:
- Fig. 1: eine schematische Seitenansicht eines elektrohydraulischen Motorpumpenaggregats,
- Fig. 2: das elektrohydraulische Motorpumpenaggregat symbolisiert durch ein Blockschaltbild, das auch einen Hydraulikverbraucher zeigt,
- Fig. 3: einen Längsschnitt eines Anbauelements des Motorpumpenaggregats,
- Fig. 4: ein Detail aus Fig. 3, teilweise im Schnitt,
- Fig. 5: ein Detail zu Fig. 4, und
- Fig. 6: einen Längsschnitt einer anderen Ausführungsform eines Anbauelements.

Ein elektrohydraulisches Motorpumpenaggregat G (Fig. 1) wird als Versorgungseinheit z.B. eines hydromechanischen Werkzeugs entweder stationär eingebaut oder als transportable Einheit eingesetzt. In einem Gehäuse 1, das gleichzeitig ein Ölreservoir T bilden kann, ist ein Elektromotor M mit einem Lüfter 2 als Antriebs wenigstens einer innenliegenden Pumpenstufe P vorgesehen. Der Elektromotor M kann ein Drehstrommotor, ein Gleichstrommotor oder auch, insbesondere für mobile Einsatzzwecke, ein aus dem normalen Netz versorgbarer Wechselstrommotor sein.

Ein Anbauelement C ist an das Gehäuse 1 angebaut oder in dieses integriert und steht mit wenigstens einem, nicht gezeigten, Druckseitenanschluss der Pumpenstufe P in Verbindung, und auch mit dem in das Gehäuse 1 führenden Rücklauf. Das Anbauelement C weist in Fig. 1 ein blockartiges Gehäuse 7 auf, an dem ein Wegesteuerventil 3 mit einem Schaltmagneten 4 angebracht ist. Am Anbauelement C sind ein oder zwei oder mehr Verbraucheranschlüsse A, B bzw. 5, 6 vorgesehen. Dem Verbraucheranschluss B bzw. 6 ist, vorzugsweise im Anbauelement C, eine hydraulische, selbsttätige Druckentlastungsvorrichtung D zugeordnet, über die bei abgeschaltetem Elektromotor M der Systemdruck, zumindest im elektrohydraulischen Motorpumpenaggregat G bis zumindest den Verbraucheranschlüssen A, B durch Leckage abbaubar ist, und gegebenenfalls sogar bis in den in Fig. 1 nicht gezeigten Hydraulikverbraucher.

Das Blockschaltbild der Fig. 2 zeigt strichpunktiert das Gehäuse 1 und das Gehäuse 7, sowie einen Hydraulikverbraucher Z (beispielsweise einen doppelseitig beaufschlagbaren Differentialzylinder), zum Antreiben eines Werkzeugs, einer Spannvorrichtung, einer Haltevorrichtung, oder dgl. über ein Betätigungselement 17. Der Hydraulikverbraucher Z ist über Hydraulikschläuche oder Verrohrungen 8, 9 an den Verbraucheranschlüssen A, B bzw. 5, 6 angeschlossen.

Es sei angenommen, dass der Elektromotor M ein Wechselstrommotor ist, der seinen Lüfter 2 sowie eine Hochdruckpumpenstufe P1 mit kleiner Fördermenge als auch eine Niederdruckpumpenstufe P3 mit größerer Fördermenge antreibt, die aus dem Tank T ansaugen. Beide Pumpenstufen P1, P3 sind an eine gemeinsame Druckleitung 10 angeschlossen, wobei die Niederdruckpumpenstufe P3 über ein Rückschlagventil 11 abgesichert und über ein als aus der Druckleitung 10 vorgesteuertes Druckbegrenzungsventil ausgebildetes Umschaltventil 12 mit einem Rücklauf 13 verbindbar ist. Die Druckleitung 10 führt zu einem Eingang des Wegesteuerventils 3, das durch Federkraft in der gezeigten Schaltstellung haltbar und durch den Schaltmagneten 4 in die andere Schaltstellung umstellbar ist. In der gezeigten Schaltstellung ist der Verbraucheranschluss B über eine Arbeitsleitung 15 mit der Druckleitung 10 verbunden (Rückstellbewegung oder Lösehub), während der Verbraucheranschluss A über eine Arbeitsleitung 14 mit dem Rücklauf 13 verbunden und damit druckentlastet ist. Beide Arbeitsleitungen 14, 15 sind über je ein Druckbegrenzungsventil R1, R2 zum Rücklauf 13 abgesichert. Die hydraulische, selbsttätige Druckentlastungsvorrichtung D wird durch einen in das Druckbegrenzungsventil R2 integrierten Beipass 16 gebildet. Beide Druckbegrenzungsventile R1, R2 sind Sitzventile, die an sich in der Absperrstellung leckagefrei abdichten. Dank des Beipasses 16 tritt jedoch in der Absperrstellung des Druckbegrenzungsventils R2 Leckage zum Rücklauf 13 auf, durch die der Systemdruck abgebaut wird.

Der Beipass 16 ist beispielsweise so bemessen, dass er bei 150 bar (z.B. dem Ansprechdruck des Druckbegrenzungsventils R2) eine Leckage zwischen 0,3 und 0,4 Liter pro Minute erzeugt, durch die der Druck beispielsweise in wenigen Sekunden, z.B. ca. 5 Sekunden, abgebaut wird.

Der auf diese Weise bei Anhalten des Elektromotors M auftretende Druckabbau erleichtert dem Elektromotor M das spätere Anlaufen. Ferner lassen sich Schlauch- oder Rohrkupplungen zum Hydraulikverbraucher Z leicht lösen bzw. lässt sich der Hydraulikverbraucher Z gegebenenfalls von Hand verstellen.

Fig. 3 ist ein Längsschnitt des Anbauelements C in einer Ebene, in der das Umschaltventil 12 und das Druckbegrenzungsventil R2 sichtbar sind. Das Druckbegrenzungsventil R2 ist in eine Kammer des Gehäuses 7 eingebaut, die den Rücklauf 13 und die Arbeitsleitung 15 schneidet. In der Kammer ist ein Einsatzelement 18 positioniert, das einen Ventilsitz 19 zwischen dem Rücklauf 13 und der Arbeitsleitung 15 positioniert. Mit dem Ventilsitz 19 arbeitet ein Ventilkegel 20 zusammen, der durch eine den Ansprechdruck erzeugende Feder 21 in Richtung auf den Ventilsitz 19 und gegen den Druck in der Arbeitsleitung 15 belastet wird. Die integrierte Druckentlastungsvorrichtung D mit dem Beipass 16 wird zwischen dem Ventilkegel 20 und dem Ventilsitz 10 gebildet, wie dies anhand der Fig. 4 und 5 erläutert wird.

Gemäß Fig. 4 weist der Ventilkegel 20 z.B. am großdurchmessrigen Ende einen koaxialen Schaft 23 zum Aufpressen eines Federwiderlagers 22 auf. Der kleindurchmessrige Endabschnitt des Ventilkegels 20 wird durch einen Hals 27 verlängert, an dem ein hohler Dämpfungskolben 28 angeordnet ist. Ein Hohlraum 29 des Dämpfungskolbens 28 steht über einen Kanal 30 mit der Umgebung des Ventilkegels 20 in Verbindung und enthält ein Kugelrückschlagventil mit einer Ventilkugel 31 und einer Schließfeder 32. Das untere, offen geformte Ende des Hohlraums 29 ist durch einen Stopfen 33 verschlossen.

Der Ventilkegel hat einen Kegelmantel 25 als Sitzfläche, der in einem Sitzbereich 24 mit dem Ventilsitz 19 zusammenarbeitet. Im Kegelmantel 25 ist eine Abflachung 26 geformt, die als Unterbrechung des Kegelmantels 25 mit dem Ventilsitz 19 den Beipass 16 bildet.

Gemäß Fig. 5 ist die Abflachung 26 eine beispielsweise geschliffene Fläche im Kegelmantel 25, wobei sich die Fläche zumindest in etwa parallel zur Kegelerzeugenden erstreckt. Eine Schleiftiefe Y von ca. 2 bis 5 % des Kegelmanteldurchmesser X im Sitzbereich 24 ergibt eine passende Größe des Beipasses. Alternativ könnte anstelle der Abflachung 26 auch wenigstens eine längsverlaufende Kerbe eingeformt sein.

In Fig. 6 ist eine alternative Ausführungsform des Druckbegrenzungsventils R2 gezeigt, das als Kugelsitzventil mit einer Ventilkugel 20' in Zusammenarbeit mit dem Ventilsitz 19' ausgebildet ist. Bei dieser Ausführungsform wird der Beipass 16 durch wenigstens eine Kerbe oder Abtragung 34 im Ventilsitz 19' bei Zusammenarbeit mit der Kugeloberfläche gebildet. Das Prinzip, im Ventilsitz 19' eine Kerbe vorzusehen, könnte auch bei einem Kegelsitzventil vorgesehen sein.

## Patentansprüche

1. Elektrohydraulisches Motorpumpenaggregat (G), mit einem ein Ölreservoir (T) bildenden Gehäuse (1), in welchem ein im Gehäuse (1) vorgesehener Elektromotor (M) wenigstens eine Pumpenstufe (P, P1, P3) treibt, mit einem an das Gehäuse (1) angebauten oder in dieses integrierten Anbauelement (C), das zwischen wenigstens einem Druckseitenanschluss der Pumpenstufe sowie einem Aggregat-Ölrücklauf (13) und mindestens einem Verbraucheranschluss (A, 5) angeordnet ist, und zwischen dem Verbraucheranschluss und dem Druckseitenanschluss ein Richtungssteuerventil (3) und zwischen dem Verbraucheranschluss und dem Aggregat-Ölrücklauf (13) wenigstens ein Druckbegrenzungsventil (R1, R2) in Sitzventilbauweise vorgesehen sind, **dadurch gekennzeichnet, dass** das Motorpumpenaggregat (G) zwei Verbraucheranschlüsse (A, B, 5, 6) und zwei Druckbegrenzungsventile (R1, R2) aufweist, die auf unterschiedliche Ansprechdrücke eingestellt sind, und dass in dem Druckbegrenzungsventil (R) mit dem niedrigeren Ansprechdruck als hydraulische, selbsttätige Druckentlastungsvorrichtung (D) ein in der Absperrstellung des Druckbegrenzungsventils (R2) permanent offener Beipass (16) angeordnet ist.

2. Elektrohydraulisches Motorpumpenaggregat nach Anspruch 1, **dadurch gekennzeichnet, dass** der Beipass (16) im Druckbegrenzungsventil (R2) des Verbraucheranschlusses (B, 6) für einen Rückstell- oder Lösehub eines an die Verbraucheranschlüsse (A, B, 5, 6) angeschlossenen, doppelt beaufschlagbaren Hydraulikverbrauchers (Z) angeordnet ist.

3. Elektrohydraulisches Motorpumpenaggregat nach Anspruch 1, **dadurch gekennzeichnet, dass** das Motorpumpenaggregat (G) als Elektromotor (M) einen Wechselstrommotor enthält, der eine Zweikreispumpenstufe mit wenigstens einer Hochdruckpumpenstufe (P1) und wenigstens einer Niederdruckpumpenstufe (P3) treibt, von denen die Niederdruckpumpenstufe (P3) an ein Umschaltventil (12) zum Ölrücklauf (13) angeschlossen ist, und dass das System-Druckbegrenzungsventil (R2) mit dem Beipass (16) zwischen dem dem Umschaltventil (12) nachgeordneten Wegesteuerventil (3) und dem einem Verbraucheranschluss (B, 6) angeordnet ist.

4. Elektrohydraulisches Motorpumpenaggregat nach Anspruch 1, **dadurch gekennzeichnet, dass** das System-Druckbegrenzungsventil (R2) ein Kegelsitzventil mit einem federbelasteten Ventilkegel (20) und einem, vorzugsweise konischen, Ventilsitz (19) ist, und dass der Beipass (16) durch wenigstens eine Abflachung (26) im Kegelmantel (25) des Ventilkegels (20) gebildet ist.

5. Elektrohydraulisches Motorpumpenaggregat nach Anspruch 4, **dadurch gekennzeichnet, dass** die Abflachung (26) eine zur Kegelerzeugenden des Ventilkegels (20) parallel angeschliffene Fläche mit einer Schleiftiefe (Y) von ca. 2 bis 5 % des Kegelmanteldurchmessers (X) im Sitzbereich (24) ist.

6. Elektrohydraulisches Motorpumpenaggregat nach Anspruch 3, **dadurch gekennzeichnet, dass** das System-Druckbegrenzungsventil (R2) ein Kegel- oder Kugelsitzventil ist, dessen Ventilkegel (20) oder Ventilkugel (20') durch Federbelastung gegen einen Ventilsitz (19') gepresst ist, und dass der Beipass (16) durch wenigstens eine Kerbe (34) im Ventilsitz (19') gebildet ist.

7. Elektrohydraulisches Motorpumpenaggregat nach Anspruch 1, **dadurch gekennzeichnet, dass** der Beipass (16) in seiner Durchgangsgröße auf eine Leckage von ca. 0,3 bis 0,4.60.10⁻³m³/s (ca. 0,3 bis 0,4 Liter pro Minute) bei einem Druck von 150.0,1 MPa (150 bar) ausgelegt ist, vorzugsweise auf eine zumindest weitgehende Druckentlastung innerhalb von ca. 5 Sekunden.

## Claims

1. Electrohydraulic motor pump aggregate (G), comprising a housing (1) forming an oil reservoir (T) in which an electromotor (M) drives at least one pump stage (P, P1, P3), an attachment element (C) attached to or integrated in the housing (1) between at least one pressure side port of the pump stage and an aggregate oil return line (13) and at least one consumer port (A, 5), a directional control valve (3) between the consumer port and the pressure side port, and at least one pressure limiting valve (R1, R2) constructed as a seated valve between the consumer port and the aggregate oil return line (13), **characterised in that** the motor pump aggregate (G) comprises two consumer ports (A, B, 5, 6)and two pressure limiting valves (R1, R2) adjusted for differing response pressures, and that a by-pass (16) is provided in the pressure limiting valve (R2) for the lower response pressure which by-pass (16) is permanently open even in a closed condition of the pressure limiting valve (R2) to define an automatic hydraulic pressure releasing device (D).

2. Electrohydraulic motor pump aggregate as in claim 1, **characterised in that** the by-pass (16) is provided in the pressure limiting valve (R2) associated to the consumer port (B, 6) intended for a return stroke or a release stroke of a double-sided actuable hydraulic consumer (Z) connected to the consumer ports (A, B, 5, 6).

3. Electrohydraulic motor pump aggregate as in claim 1, **characterised in that** the motor pump aggregate (G) contains an AC-motor as the electromotor (M) which AC-motor drives a dual circuit pump stage comprising at least one high pressure pump stage (P1) and at least one low pressure pump stage (P3), the low pressure pump stage (P3) of which is connected via a switch-over valve (12) to the oil return line (13), and that the system pressure limiting valve (R2) having the by-pass (16) is provided between the directional control valve (3) located downstream of the switching-over valve (12) and the one consumer port (B, 6).

4. Electrohydraulic motor pump aggregate as in claim 1, **characterised in that** the system pressure limiting valve (R2) is a seated cone valve having a spring loaded valve cone (20) and a valve seat (19), preferably of conical shape, and that the by-pass (16) is formed by a flat surface (26) in the cone jacket (25) of the valve cone (20).

5. Electrohydraulic motor pump aggregate as in claim 4, **characterised in that** the flat surface (26) is a ground surface parallel to the generatrice of the cone with a grinding depth (Y) of about 2% to 5% of the diameter (X) of the cone jacket in a seat zone (24) of the valve cone (20).

6. Electrohydraulic motor pump aggregate as in claim 3, **characterised in that** the system pressure limiting valve (R2) is a seated cone valve or a seated ball valve, the valve cone (20) or valve ball (21) of which is pressed by spring load against a valve seat (19, 19'), and that the by-pass (16) is formed by at least one notch (34) in the valve seat (19').

7. Electrohydraulic motor pump aggregate as in claim 1, **characterised in that** said by-pass (16) is dimensioned to provide a leakage of 0.3 to 0.4 x 60 x 10⁻³m³/s (about 0.3 to 0.4 litre per minute) at a pressure of 150 x 0.1 MPa (150 bar), ,preferably for achieving an essentially complete pressure release within about 5 seconds.

## Revendications

1. Groupe moto-pompe électro-hydraulique (G), comprenant un carter (1) qui forme un réservoir d'huile (T), dans lequel un moteur électrique (M), prévu dans le carter (1), entraîne au moins un étage de pompe (P, P1, P3), un élément de montage (C) monté sur le carter (1) ou intégré dans ce dernier, lequel élément est disposé entre au moins un raccord du côté refoulement de l'étage de pompe ainsi qu'un retour d'huile (13) du groupe et au moins un raccord de consommateur (A, 5), et une soupape de commande de direction (3) est prévue entre le raccord de consommateur et le raccord du côté refoulement et au moins une soupape de limitation de pression (R1, R2) dans le type de construction soupape à siège est prévue entre le raccord de consommateur et le retour d'huile (13) du groupe, **caractérisé en ce que** le groupe moto-pompe (G) comporte deux raccords de consommateurs (A, B, 5, 6) et deux soupapes de limitation de pression (R1, R2), qui sont réglées sur des pressions de réponse différentes, et qu'un bipasse (16) ouvert en permanence dans la position de fermeture de la soupape de limitation de pression (R2) est disposé dans la soupape de limitation de pression (R) de pression de réponse plus basse en tant que dispositif de détente de pression (D) hydraulique, automatique.

2. Groupe moto-pompe électro-hydraulique suivant la revendication 1, **caractérisé en ce que** le bipasse (16) est disposé dans la soupape de limitation de pression (R2) du raccord de consommateur (B, 6) pour une course de rappel ou de déblocage d'un consommateur hydraulique (Z) à double effet, raccordé aux raccords de consommateur (A, B, 5, 6).

3. Groupe moto-pompe électro-hydraulique suivant la revendication 1, **caractérisé en ce que** le groupe moto-pompe (G) comporte en tant que moteur électrique (M) un moteur à courant alternatif, qui entraîne un étage de pompe à double circuit avec au moins un étage de pompe à haute pression (P1) et au moins un étage de pompe à basse pression (P3), dont l'étage de pompe à basse pression (P3) est raccordé à une soupape d'inversion (12) pour le retour d'huile (13), et que la soupape de limitation de pression (R2) du système avec le bipasse (16) est disposée entre le distributeur (3) monté en aval de la soupape d'inversion (12) et l'un des raccords de consommateur (B, 6).

4. Groupe moto-pompe électro-hydraulique suivant la revendication 1, **caractérisé en ce que** la soupape de limitation de pression (R2) du système est une soupape à siège conique avec un cône de soupape (20) chargé par ressort et un siège de soupape (19), de préférence conique, et que le bipasse (16) est formé par au moins un méplat (26) dans l'enveloppe (25) du cône de soupape (20).

5. Groupe moto-pompe électro-hydraulique suivant la revendication 4, **caractérisé en ce que** le méplat (26) est une surface affûtée parallèlement à la génératrice du cône de soupape (20) avec une profondeur d'affûtage (Y) d'environ 2 à 5% du diamètre (X) de l'enveloppe conique dans la zone du siège (24).

6. Groupe moto-pompe électro-hydraulique suivant la revendication 3, **caractérisé en ce que** la soupape de limitation de pression (R2) du système est une soupape à siège conique ou une soupape à siège sphérique, dont le cône de soupape (20) ou la bille de soupape (20') est pressé par charge de ressort contre un siège de soupape (19'), et que le bipasse (16) est formé par au moins une entaille (34) dans le siège de soupape (19').

7. Groupe moto-pompe électro-hydraulique suivant la revendication 1, **caractérisé en ce que** le bipasse (16) est conçu dans sa dimension de passage pour une fuite d'environ 0, 3 à 0,4.60.10⁻³m³/s (environ 0, 3 à 0,4 litre par minute) sous une pression de 150.0,1 MPa (150 bars), de préférence pour une détente de pression au moins large à l'intérieur d'environ 5 secondes.
